# EUROPÄISCHE PATENTSCHRIFT

(11) **EP 0 821 757 B1**
(45) Veröffentlichungstag und Bekanntmachung des Hinweises auf die Patenterteilung: **19.03.2003**
(21) Anmeldenummer: 96909026.5
(22) Anmeldetag: 10.04.1996
(51) Int. Cl.: E04H 17/16

(54) **ZAUNPFOSTEN**
FENCE POSTS
MONTANTS POUR CLOTURE

(30) Priorität: 15.04.1995 DE 19514264
(43) Veröffentlichungstag der Anmeldung: 04.02.1998
(73) Patentinhaber: Lechtenböhmer, Hans Norbert, 47441 Moers (DE)
(72) Erfinder: Lechtenböhmer, Hans Norbert, 47441 Moers (DE)
(74) Vertreter: Palgen, Peter, Dr. Dipl.-Phys.
(86) Internationale Anmeldenummer: DE9600624
(87) Internationale Veröffentlichungsnummer: WO96033327

(56) Entgegenhaltungen:
- EP-A- 0 472 760
- DE-A- 2 214 643
- DE-A- 2 220 683
- DE-A- 2 427 705
- US-A- 3 069 120

## Beschreibung

Die Erfindung bezieht sich auf einen Zaunpfosten der dem Oberbegriff des Anspruchs 1 entsprechenden Art.

Ein derartiger Zaunpfosten ist aus der EP 472 760 A1 bekannt. Der Zaunpfosten besteht hierbei aus einer schmalen aufrechten Gittertafel mit an den beiden Rändern vorgesehenen vertikalen Stäben und diese leiterartig verbindenden kurzen geraden horizontalen Stäben. Zumindest einige von diesen stehen nach vorn über die die Vorderseite des Zaunpfostens bildenden vertikalen Gitterstäbe vor und sind hakenartig nach oben umgebogen. Die die Zaunflächen bildenden Gittertafeln sind in diese Haken eingelegt und werden durch Schrauben in den Haken niedergehalten.

Ein ähnlicher Zaunpfosten geht aus der DE 39 20 108 C1 hervor. Auch hier sind die vertikalen Gitterstäbe des Zaunpfostens durch leiterartig angeordnete kurze gerade horizontale Gitterstäbe verbunden, von denen mindestens einige nach vorn über die Vorderseite des Zaunpfostens überstehen und dort zu einer in einigem Abstand von der Vorderseite in horizontalen Ebenen angeordneten Ösen gebogen sind. Die die Zaunfläche bildenden Gittertafeln werden auf die vorstehenden Enden der horizontalen Gitterstäbe des Zaunpfostens aufgelegt und durch ein durch die Ösen hindurchgestecktes vertikales stabförmiges Halteelement fixiert. Bei dieser Ausführungsform können sämtliche aufrechten Gitterstäbe des Zaunpfostens vertikal sein, doch ist es auch möglich, daß der Zaunpfosten nach unten hin breiter wird, um die Standfestigkeit zu erhöhen.

In beiden bekannten Ausführungsformen können die vertikalen Gitterstäbe des Zaunpfostens als Doppelstäbe zu beiden Seiten der horizontalen Gitterstäbe einander direkt gegenüberliegend ausgebildet sein.

Die Handhabung der für die Erstellung der vorgenannten bekannten Zaunpfosten notwendigen vielen kurzen Horizontalstäbe beim maschinellen Herstellen der Zaunpfosten durch Widerstands-Punktschweißung ist schwierig, da die Haken bzw. Ösen an den Horizontalstäben vor dem Schweißen gebogen werden und die Horizontalstäbe in einer vorgegebenen Drehstellung verschweißt werden müssen.

Außerdem sind die bekannten Zaunpfosten insofern problematisch, weil auf ihrer den die Zaunflächen bildenden Gittertafel abgelegenen Seite durch die Enden der horizontalen Gitterstäbe viele ziemlich scharfe frei zugängliche Kanten vorhanden sind, die zu Verletzungen Anlaß sein können.

Der Erfindung liegt die Aufgabe zugrunde, einen gattungsgemäßen Zaunpfosten im Hinblick auf Herstellung und Verletzungssicherheit zu verbessern.

Diese Aufgabe wird durch die in Anspruch 1 wiedergegebene Erfindung gelöst.

Durch die Ausbildung als Bügel bilden immer zwei einander in Höhenrichtung benachbarte Schenkel ein einstückiges Teil, welches einerseits größer ist und schon insofern eine Vereinfachung der Handhabung gegenüber den einzelnen horizontalen Gitterstäben der Zaunpfosten des Standes der Technik ermöglicht und andererseits eine zweidimensionale Ausdehnung aufweist, so daß die vorstehenden Enden hinsichtlich ihrer Gestaltung als Halteelemente ohne besonderes Zutun stets von sich aus immer richtig orientiert und Schwierigkeiten durch ungewolltes Verdrehen der Horizontalstäbe um ihre Längsachse ausgeschaltet sind.

Auf der der Zaunfläche abgewandten Seite, also der Stegseite des Bügels, ist dieser geschlossen und frei von scharfe Kanten bildenden Enden, so daß die Gefahr von Verletzungen wesentlich geringer geworden ist.

Es gehört zur Erfindung, daß die aufrechten Stäbe des Zaunpfostens nur auf einer Seite der Bügel vorgesehen sind (Anspruch 2), doch sind bei der bevorzugten Ausführungsform die aufrechten Stäbe auf beiden Seiten der Bügel einander paarweise unmittelbar gegenüberliegend vorgesehen (Anspruch 3), um die Biegesteifigkeit des Zaunpfostens zu erhöhen.

Die aufrechten Stäbe können nach unten auseinanderstreben, um die Basis des Zaunpfostens und seine Standfestigkeit senkrecht zur Zaunfläche zu erhöhen (Anspruch 4).

Die bevorzugte Ausführungsform sieht jedoch einander parallele aufrechte Stäbe vor, weil dies der Herstellung der Zaunpfosten auf einer automatischen Gitterschweißmaschine entgegenkommt.

Bei einer Beanspruchung eines aus Gittermaterial bestehenden Zaunpfostens, dessen Verbindungsstäbe im wesentlichen horizontal verlaufen, werden die auftretenden Kräfte im wesentlichen über eine Scherbeanspruchung der Schweißstellen aufgefangen.

Um die Beanspruchung günstiger zu gestalten und eine Art Fachwerkeffekt zu erzielen, ist das Merkmal des Anspruchs 6 wesentlich.

Mindestens einer der Schenkel des Bügels soll also gegen die Zaunfläche hin schräg nach oben oder unten verlaufen. Ein Zaunpfosten mit einem Fachwerkeffekt ist Gegenstand der DE-PS 22 20 683, wobei aber die aufrechten Gitterstäbe nicht in zur Zaunfläche senkrechten vertikalen Ebenen liegen, sondern, im Grundriß gesehen, im Dreieck stehen. Dreieckige Drahtbügel sind in abwechselnder Schrägorientierung außen um die vertikalen Gitterstäbe des Zaunpfostens herumgelegt und dieser Anordnung damit verschweißt. Ein solcher Zaunpfosten ist für eine automatische Herstellung nicht geeignet.

Die erfindungsgemäßen Bügel können U-förmig (Anspruch 7) oder V-förmig (Anspruch 8) gebogen sein, wobei sie insbesondere zu einer Horizontalebene symmetrisch angeordnet werden können (Anspruch 9).

Wenn die Gittertafeln Horizontalstäbe aufweisen, liegen sie mit diesen auf den vorstehenden Enden der Bügel auf (Anspruch 10). Meist sind die Gittertafeln in der Praxis Rechteckgitter mit einer Vertikalteilung von 200 mm und einer Horizontalteilung von 50 mm.

Die Festlegung der Gittertafeln auf den Enden der Bügel kann in der in den Ansprüchen 11 und 12 wiedergegebenen Weise erfolgen, die für sich genommen Gegenstand der nicht vorveröffentlichten DE P 43 39 266. 0-25 ist.

In den meisten Fällen werden die Gitterstäbe Rundstäbe sein, weil diese am einfachsten herzustellen und zu handhaben sind.

Gemäß Anspruch 13 kommen aber auch Flachprofile als Gitterstäbe in Betracht, die mit ihrer größeren Dimension auf der Gitterebene senkrecht stehen, z.B. Rechteckprofile oder ovale oder elliptische Profile. Solche Gitterstäbe erhöhen die Biegesteifigkeit der Gittertafel und können in manchen Fällen die Doppelstäbe ersparen. Eine zweckmäßige Art der Befestigung der Gittertafeln an dem Pfosten ist Gegenstand des Anspruchs 14. Das Befestigungsstück drückt die Gittertafel in die Schräge eines freien Endes hinein und stützt sich dabei an dem darüberliegenden freien Ende ab. Es reicht, wenn ein derartiges Befestigungsstück pro Pfosten vorgesehen ist.

Ein wichtiges Merkmal ist Gegenstand des Anspruchs 15. Das Befestigungsstück ist im Ausgangszustand gebogen und wird durch das Anziehen der Schraube in einen gestreckten Befestigungszustand gebracht. Dabei wirkt es nach Art eines Kniehebels und drückt die Horizontalstäbe der Gittertafel mit großer Kraft von oben gegen das untere freie Ende eines Bügelschenkels.

Damit das Befestigungsstück nicht verrutscht, empfiehlt sich eine ausgerundete Vertiefung am oberen Rand gemäß Anspruch 16.

Zur Schaffung einer sicheren Auflage auf der Oberseite der Horizontalstäbe empfiehlt sich ein senkrecht zur Gittertafel verbreiteter Fuß gemäß Anspruch 17.

In der bevorzugten Ausführungsform umfaßt das Befestigungsstück einen Profilabschnitt als Flachstahl (Anspruch 18) der in der Mitte eine Lochung für den Durchgriff der Schraube aufweisen kann (Anspruch 19). Die Lochung bildet eine Querschnittsschwächung und damit eine Sollverformungsstelle, die sicherstellt, daß sich das Befestigungsstück an der gewünschten Stelle wölben oder knicken läßt.

In der Zeichnung sind Ausführungsbeispiele der Erfindung dargestellt.

Fig. 1 zeigt eine Seitenansicht eines Zaunpfostens, wobei also die Zaunfläche senkrecht zur Zeichenebene steht;

Fig. 2 zeigt eine Ansicht gemäß Fig. 1 von rechts;

Fig. 3 zeigt einen Schnitt nach der Linie III-III in Fig. 1;

Fig. 3a einen entsprechenden Schnitt durch eine abgewandelte Ausführungsform;

Fig. 4 zeigt eine Seitenansicht eines einzelnen Bügels;

Fig. 5 und 6 zeigen Ansichten gemäß Fig. 4 von rechts bzw. von oben;

Fig. 7 und 8 zeigen Fig. 1 entsprechende Seitenansichten mit mehreren Variationsmöglichkeiten der Gestalt der Bügel;

Fig. 9 zeigt eine Fig. 1 entsprechende Seitenansicht eines Pfostens mit einem Befestigungsstück im noch nicht befestigten Zustand;

Fig. 10 zeigt eine Ansicht gemäß Fig. 9 von rechts;

Fig. 11 zeigt eine perspektivische Ansicht des in den

Fig. 9 und 10 bereits eingesetzten Befestigungsstücks;

Fig. 12 zeigt eine Fig. 9 entsprechende Ansicht im Befestigungszustand.

Der in Fig. 1 als Ganzes mit 100 bezeichnete Zaun umfaßt rechteckige Gittertafeln 20, die die Zaunfläche bilden und von längs des Zauns in Abständen angeordneten aufrechten Zaunpfosten 50 gehalten werden. Die Gittertafeln 20 bestehen aus vertikalen Gitterstäben 1 und paarweise in gleicher Höhe auf beiden Seiten derselben angeordneten horizontalen Gitterstäben 2, die die Gittertafeln 20 versteifen. Die Gitterstäbe 1 und 2 sind an den Kreuzungsstellen miteinander auf einer Gitterschweißmaschine durch Widerstandsschweißung verbunden. Die Gittertafeln 20 werden im Anschluß an den Schweißvorgang den üblichen Maßnahmen zum Korrosionsschutz wie Verzinkung und/oder Pulverbeschichtung unterzogen. Die Teilung der Gittertafeln 20 kann beispielsweise 200 mm in der Höhe und 50 mm in der Horizontalen betragen, wobei der Durchmesser der Gitterstäbe in dem Ausführungsbeispiel 6 mm beträgt.

Die Zaunpfosten 50 umfassen vertikale Gitterstäbe 11 und 12, von denen die Gitterstäbe 12 die "Vorderseite" 13 des jeweiligen Zaunpfostens 50 bilden, d.h. die Seite, an der die Gittertafeln 20 anliegen. Am oberen Ende 12' sind die Gitterstäbe 12 um 180° nach unten zurückgebogen, um eine Verletzungsgefahr zu vermeiden. Die vertikalen Gitterstäbe 11,12 sind jeweils zu zweit parallel zur Zaunfläche hintereinander angeordnet, wie aus Fig. 2 und 3 entnommen werden kann, und durch dazwischen angeordnete Bügel 10 miteinander verbunden, die in einer vertikalen, senkrecht zur Zaunfläche angeordneten Ebene liegen.

Anstelle der Doppelstäbe 11,11 bzw. 12,12 können auch Stäbe 11",12" aus einem Flachprofil zum Einsatz kommen, die gegebenenfalls nur einseitig angeordnet zu werden brauchen, wie es Fig. 3a zeigt. Das Flachprofil steht mit seiner Erstreckung "hochkant" auf der Gitterebene, d.h. in diesem Fall auf der Ebene des Zaunpfostens 50. Außer dem gezeigten, an beiden Enden abgerundeten Rechteckprofil kommen auch andere Querschnitte in Betracht, die die Biegesteifigkeit erhöhen, ohne die Breite zu vergrößern.

Die Bügel 10 gemäß Fig. 1 sind V-förmig gebogen und weisen gerade Schenkel 10' auf, die zu einer durch den Biegescheitel 3" gehenden Horizontalebene 4 symmetrisch angeordnet sind. An einer dicht innenseitig der vertikalen Gitterstäbe 12 gelegenen Stelle 10" sind die Schenkel 10' gegeneinander abgebogen und bilden horizontal nach vorn über die vertikalen Gitterstäbe 12 vorstehende Enden 3', die nach oben zu einem Haken 3 umgebogen sind, in den die Gittertafeln 20 jeweils mit einem Paar von horizontalen Gitterstäben 2 eingelegt sind.

An den Kreuzungsstellen mit den vertikalen Gitterstäben 11 und 12 sind die Bügel 10 mit diesen verschweißt. Für die Verschweißung und den anschließenden Korrosionsschutz sowie die Durchmesser der Gitterstäbe gilt das für die Gittertafeln 20 bereits Gesagte. Die Schweißpunkte sind bei dem in Fig. 1 obersten Bügel 10 mit 6 bezeichnet.

Die Bügel 10 sind untereinander gleich und werden so angeordnet, daß die Teilung der vorstehenden Enden 3' über die Höhe konstant ist, d.h. daß der Abstand der vorstehenden Enden 3' eines Bügels 10 genauso groß ist wie der Abstand von dem unteren vorstehenden Ende 3' eines Bügels 10 zum oberen vorstehenden Ende 3' des darunter gelegenen Bügels 10.

In dem wiedergegebenen Ausführungsbeispiel beträgt diese Teilung 100 mm, d.h. die Hälfte der Vertikalteilung der Gittertafeln 20. Dies hat den Sinn, bei schrägem Gelände eine stufenweise Anpassung vornehmen zu können. Bei dieser Ausbildung bleibt also jedes zweite vorstehende Ende 3' mit dem daran ausgebildeten Haken 3 frei.

Aus Fig. 1 ist ersichtlich, daß mit einem Minimum an Materialeinsatz ein als im wesentlichen ebenes Bauteil ausgebildeter und dementsprechend zur Herstellung auf automatischen Gitterschweißmaschinen geeigneter Pfosten erzielt ist, der in der senkrecht zur Zaunebene gelegenen Vertikalebene eine optimale fachwerkmäßige Versteifung aufweist.

Die Herstellung der Zaunpfosten auf der Gitterschweißmaschine ist vereinfacht, weil immer zwei die vertikalen Gitterstäbe 11,12 verbindende Schenkel 10' ein einstückiges Teil bilden und die an den beiden vorstehenden Enden 3' angebrachten Haken eine vorgegebene richtige Orientierung aufweisen, d.h. sich in der Gitterschweißmaschine nicht um senkrecht zur Zaunebene verlaufende Achsen verdrehen können.

Bei der Montage des Zauns werden die Gittertafeln 20 in die Haken 3 eingehängt. Die Befestigung der Gittertafeln in den Haken 3 ist an sich beliebig. In dem dargestellten Ausführungsbeispiel ist eine besonders einfache und Vibrationen dauerhaft unterdrückende Befestigung gegeben, die wesentlich auf der Ausbildung der Haken beruht. Die vorstehenden Enden 3' der Bügel 10 sind nämlich zu aufrechten Ösen 53 gebogen, die sich im wesentlichen parallel zur Zaunfläche erstrecken. Das freie Ende 54 der Öse 53 verläuft jedoch nicht mehr parallel zur Zaunfläche, sondern schräg nach unten gegen die Vorderseite 13 des Pfostens 50, die durch die Vorderseite der Gitterstäbe 12 gebildet ist. Das freie Ende 54 erstreckt sich nach unten bis in die Höhe des vorstehenden Endes 3', an welches es angebogen ist. Das freie Ende 54 verläuft im wesentlichen gerade nach unten gegen die Vorderseite 13 hin und bildet eine Schräge 5. Diese ist in ihrer Lage relativ zur Vorderseite 13 so bemessen, daß ein der "Dicke" der Gittertafeln entsprechender Abstand 14 (Fig. 1) etwa auf halber Höhe der Öse 53 erreicht ist, so daß die Gittertafeln 20 beim Einhängen in die Haken 3 sich nicht bis auf die vorstehenden Enden 3' absenken, sondern etwa in dieser halben Höhe hängenbleiben und nur unter elastischer Verspannung des freien Endes 54 bis auf das vorstehende Ende 3' niedergezogen oder -gedrückt werden können. In dieser Lage erzeugt das freie Ende 54 durch seine keilartige Wirkung eine Verspannung der Gittertafel 20 gegen die Vorderseite 13 des Zaunpfostens 50.

Die Verspannung wird in dem Ausführungsbeispiel durch einen Niederhalter 15 aufrechterhalten, welcher einen das vorstehende Ende 3' untergreifenden U-förmigen Bügel 55 mit Gewindeschenkeln 55' umfaßt, der zwischen den auf dem vorstehenden Ende 3' aufliegenden Horizontalstäben 2,2 der Gittertafel 20 hindurchgreift. Auf den Horizontalstäben 2,2 liegt ein U-Profil auf, welches dort durch auf die Gewindeschenkel 55' aufgeschraubte Muttern 57 verschraubt ist. Auf diese Weise werden die Horizontalstäbe 2,2 auf den vorstehenden Enden 3' niedergehalten. Niederhalter 15 brauchen nicht an sämtlichen Horizontalstäben 2,2 angebracht zu werden.

In den Fig. 7 und 8 sind Variationen der Bügelform dargestellt. Auch diese Bügel sind mit ihren Schenkeln in einer Ebene zwischen den beidseitig angebrachten aufrechten Gitterstäben 11,12 gelegen.

Bei dem Bügel 30 ist eine V-förmige Konfiguration gegeben, wobei der obere Schenkel 30' horizontal verläuft, der untere Schenkel 30" gegen die Vorderseite 13 des Pfostens 50 hin um etwa 40' schräg nach unten gerichtet ist.

Bei der in Fig. 7 strichpunktiert angegebenen Variante eines Bügels 40 ist der untere Schenkel 40' horizontal und verläuft der obere Schenkel 40" gegen die Vorderseite 13 hin um etwa 40° nach oben.

In Fig. 8 ist eine Variante dargestellt, bei der der Bügel 60 nicht V-förmig, sondern U-förmig ausgebildet ist und der Steg 60" oder Grund des "U" etwa halbkreisförmig verläuft und im wesentlichen horizontale Schenkel 60' miteinander verbindet.

Bei der in Fig. 8 strichpunktiert wiedergegebenen Ausführungsform verlaufen die die Vorderseite 13 des Pfostens 50 bildenden Gitterstäbe 12 vertikal, während die hinteren Gitterstäbe 11' leicht schräg stehen und sich nach unten von den Gitterstäben 12 entfernen, so daß der Zaunpfosten 50 eine breitere Basis bekommt. Der Bügel 70 könnte in diesem Fall so gebogen sein, daß er mit seinem Steg 70" gerade außerhalb der aufrechten Gitterstäbe 11' parallel zu diesen verläuft.

Zwischen den beispielhaft wiedergegebenen Varianten sind vielerlei Übergänge möglich. Gemeinsam ist allen Ausführungsformen, daß die Halteelemente für die Horizontalstäbe 2,2 der Gittertafeln 20 an den über die Vorderseite 13 des Zaunpfostens 50 überstehenden Enden der Schenkel von in einer Ebene gebogenen Bügeln gebildet sind, und zwar an beiden Schenkeln.

Statt mittels des Niederhalters 15 kann die Festlegung der Gittertafel 20 an einem Pfosten 50 auch mittels eines Befestigungsstücks 80 erfolgen, welches in den Fig. 9 bis 12 dargestellt ist. Das Befestigungsstück 80 ist in den Fig. 9,10 und 11 im noch nicht festangezogenen Zustand wiedergegeben. Das Befestigungsstück 80 umfaßt einen Flachstahlabschnitt 81, der an seinem oberen Rand einen U-förmigen ausgerundeten Ausschnitt 89 besitzt, dessen Breite etwa dem Durchmesser eines freien Endes 3' entspricht. Etwa in der Mitte weist das Befestigungsstück 80 eine durchgehende Bohrung 84 für den Durchgriff einer Gewindeschraube 85 auf. Am unteren Ende ist eine als Ganzes mit 82 bezeichneter Auflagefuß gebildet, dessen Auflagefläche 93 in der Befestigungsstellung senkrecht zur Zaunfläche und horizontal verläuft, wie aus Fig. 12 zu ersehen ist. Die Auflagefläche 93 wird in dem Ausführungsbeispiel durch zwei dreieckige Stützglieder 94 abgestützt. Es kann aber auch ausreichen, wenn die Auflagefläche 93 einfach durch eine Abwinklung des Flachstahlabschnitts 81 nach vorn gebildet wird.

Das Befestigungsstück 80 ist im Ausgangszustand nach vorn gewölbt oder geknickt, wobei der Scheitel im Bereich der Lochung 84 liegt (Fig. 11). Die Schenkel 81',81" bilden beispielsweise einen Winkel von 45° miteinander. In diesem gewölbten oder geknickten Zustand wird das Befestigungsstück 80 in der aus Fig. 9 ersichtlichen Weise montiert. Die Schraube 85 wird durchgesteckt und liegt über eine Unterlegscheibe 86 an der Vorderseite des Flachstahlabschnitts 81 im Bereich der Lochung 84 an. Der Schaft der Schraube 85 greift zwischen den beiden vertikalen Stäben 12 des Pfostens 50 hindurch. Auf der Rückseite der vertikalen Stäbe 12 ist eine Unterlegscheibe 87 vorgesehen, die sich gegen die Rückseite der vertikalen Stäbe 12 legt. Beim Anziehen der Schraube 85 über die Mutter 88 streckt sich das Befestigungsstück 80, wobei es am oberen Ende in der Ausnehmung 89 von unten eine Kraft 90 gegen das obere freie Ende 3' ausübt und der Fuß 82 eine gleiche Kraft 91 von oben auf die beiden Horizontalstäbe 2 der Gittertafel 20 wirken läßt, die dadurch über die Schräge 5 auf die Oberseite des unteren freien Endes 3' niedergedrückt werden.

Mit nur einer Schraube 85 und mit einem einfach gestalteten Befestigungsstück ist auf diese Weise eine sichere Festlegung der Gittertafel 20 an dem Pfosten 50 gegeben.

## Patentansprüche

1. Zaunpfosten (50) für einen Zaun (100) für Einfriedungs- und Begrenzungszwecke aus die Zaunfläche bildenden formsteifen Gittertafeln (20), die aus sich kreuzenden, an den Kreuzungsstellen miteinander verbundenen Gitterstäben (1, 2) bestehen,
mit an über die Höhe des Zaunpfostens (50) verteilten Stellen an dem Zaunpfosten (50) vorgesehenen Halteelementen (3), die geeignet sind, die Gittertafeln (20) im Bereich des Zaunpfostens (50) zwischen sich und der Vorderseite (13) des Zaunpfostens (50) festzuhalten,
wobei der Zaunpfosten (50) aus schmalen aufrechten, zur Zaunfläche im wesentlichen senkrechten Gittertafeln aus aufrechten, in mindestens einer ersten Ebene gelegenen Stäben (11, 11', 12) und in einer dazu benachbarten parallelen Ebene gelegenen, die aufrechten Stäbe kreuzenden und an den Kreuzungsstellen damit verbundenen weiteren Stäben besteht, wobei von den weiteren Stäben zumindest einige Bügel (10, 30, 40, 60, 70) bilden, die eben sind und die mit den beiden freien Enden (3') ihrer Schenkel in Gebrauchsstellung über die Vorderseite (13) des Zaunpfostens nach vorn vorstehen und dort die Halteelemente bilden,
**dadurch gekennzeichnet, dass** Schenkel (10', 30', 60') der Bügel (10, 30, 40, 60, 70) in einer vertikalen Ebene und die Halteelemente (3, 3,...) vertikal übereinander angeordnet sind.

2. Zaunpfosten nach Anspruch 1, **dadurch gekennzeichnet, dass** die aufrechten Stäbe (11, 12) des Zaunpfostens (50) nur auf einer Seite der Bügel (10, 30, 40, 60, 70) vorgesehen sind.

3. Zaunpfosten nach Anspruch 1, **dadurch gekennzeichnet, dass** die aufrechten Stäbe (11, 11; 12, 12) des Zaunpfostens (50) auf beiden Seiten der Bügel (10, 30, 40, 60, 70) einander paarweise unmittelbar gegenüberliegend vorgesehen sind.

4. Zaunpfosten nach einem der Ansprüche 1 bis 3, **dadurch gekennzeichnet, dass** die aufrechten Stäbe (11', 12) des Zaunpfostens (50) nach unten auseinanderstreben.

5. Zaunpfosten nach einem der Ansprüche 1 bis 3, **dadurch gekennzeichnet, dass** die aufrechten Stäbe (11, 12) des Zaunpfostens (50) einander parallel sind.

6. Zaunpfosten nach einem der Ansprüche 1 bis 5, **dadurch gekennzeichnet, dass** mindestens ein Schenkel (10', 30", 40") des Bügels (10) nicht in der Horizontalen verläuft.

7. Zaunpfosten nach einem der Ansprüche 1 bis 6, **dadurch gekennzeichnet, dass** die Bügel (60, 70) U-förmig gebogen sind.

8. Zaunpfosten nach einem der Ansprüche 1 bis 6, **dadurch gekennzeichnet, dass** die Bügel (10, 30, 40) V-förmig gebogen sind.

9. Zaunpfosten nach Anspruch 7 oder 8, **dadurch gekennzeichnet, dass** die Bügel (10, 60) zu einer horizontalen Ebene symmetrisch verlaufen.

10. Zaunpfosten nach einem der Ansprüche 1 bis 9, **dadurch gekennzeichnet, dass** bei Horizontalstäbe (2) umfassenden Gittertafeln (20) die Horizontalstäbe (2) auf mindestens einigen der nach vom über die Vorderseite (13) des Pfostens (50) vorstehenden Enden (3') der Bügel (10, 30, 40, 60, 70) zur Auflage bringbar sind.

11. Zaunpfosten nach einem der Ansprüche 1 bis 10, **dadurch gekennzeichnet, dass** die über die Vorderseite (13) vorstehenden Enden (3') der Schenkel (10', 30', 60') der Bügel (10, 30, 40, 60, 70) zu einer aufrechten Öse (53) gebogen sind, deren freier Schenkel (54) eine in der Bügelebene nach unten gegen die Vorderseite (13) des Pfostens (50) gerichtete Schräge (5) bilden, mittels derer die Horizontalstäbe (2) keilartig gegen die Vorderseite (13) des Pfostens (50) drückbar sind.

12. Zaunpfosten nach Anspruch 11, **dadurch gekennzeichnet, dass** Niederhalter (15) vorgesehen sind, mittels deren die Horizontalstäbe (2) auf die vorstehenden Enden (3') der Bügel (10,30,40,60,70) niederdrückbar oder niederziehbar sind.

13. Zaunpfosten nach einem der Ansprüche 1 bis 12, **dadurch gekennzeichnet, dass** die aufrechten Stäbe (11",12") einen mit der größeren Dimension auf der Gitterebene senkrecht stehenden Flachquerschnitt aufweisen.

14. Zaunpfosten nach einem der Ansprüche 1 bis 13, **dadurch gekennzeichnet, dass** mindestens ein längliches, in der Befestigungsstellung aufrechtes Befestigungsstück (80) für die Gittertafeln (20) vorgesehen ist, welches sich mit dem oberen Ende unter einer vertikalen Druckkraft (90) von unten gegen ein oberes freies Ende (3') eines Schenkels abstutzt, im mittleren Bereich mittels einer Schraube (85) gegen die Vorderseite des Pfostens (50) angezogen ist und mit seinem unteren Ende unter der vertikalen Druckkraft (91) von oben auf einen auf dem unten benachbarten freien Ende (3') eines Schenkels aufliegenden Horizontalstab (2) aufsitzt.

15. Zaunpfosten nach Anspruch 14, **dadurch gekennzeichnet, dass** das Befestigungsstück (80) aus einem bügelartig von der Vorderseite des Zaunpfostens (50) hinweg gewölbten oder geknickten Anfangszustand mittels der Schraube (85) in einen gestreckten Befestigungszustand verformbar ist.

16. Zaunpfosten nach Anspruch 14 oder 15, **dadurch gekennzeichnet, dass** das Befestigungsstück (80) am oberen Rand eine ausgerundete Vertiefung (89) zum Unterfassen des oberen freien Endes (3') aufweist.

17. Zaunpfosten nach einem der Ansprüche 14 bis 16, **dadurch gekennzeichnet, dass** das Befestigungsstück (80) am unteren Ende einen senkrecht zur Gittertafel (20) verbreiterten Fuß (82) aufweist, der sich auf die Oberseite des dortigen Horizontalstabs (2) aufsetzt.

18. Zaunpfosten nach einem der Ansprüche 14 bis 17, **dadurch gekennzeichnet, dass** das Befestigungsstück (80) einen Flachstahlabschnitt (81) umfasst.

19. Zaunpfosten nach Anspruch 18, **dadurch gekennzeichnet, dass** der Flachstahlabschnitt (81) etwa in der Mitte eine Lochung (84) für den Durchgriff der Schraube (85) aufweist.

## Claims

1. Fence post (50) for a fence (100) for creating an enclosure or a boundary made from rigid mesh panels (20) forming the fence surface, which panels consist of intersecting mesh rods (1,2), which rods are connected to one another at the intersection points,
with securing components (3) provided on the post (50) and distributed at points along the height of the post (50), which securing components are suitable for fastening the mesh panels (20) in the area of the post (50) between them and the front side (13) of the post (50),
wherein the post (50) provides narrow, upright mesh panels which are essentially perpendicular to the fence surface, which mesh panels provide upright rods (11, 11', 12) in at least a first plane as well as additional rods in a parallel plane adjacent thereto, the latter intersecting the upright rods and thus being connected to these upright rods at the intersection points, wherein at least some of the additional rods form brackets (10, 30, 40, 60, 70) which are even and which, in the operating position, project forward with the two free ends (3') of their limbs over the front side (13) of the fence post forming the securing components there,
**characterised in that** the limbs (10', 30', 60') of the brackets (10, 30, 40, 60, 70) are arranged in a vertical plane and the securing components are
arranged vertically above each other.

2. Fence post according to claim 1, **characterised in that** the upright rods (11, 12) of the post (50) are provided only on one side of the brackets (10, 30, 40, 60, 70).

3. Fence post according to claim 1, **characterised in that** the upright rods (11, 11; 12, 12) of the post (50) are provided on both sides of the brackets (10, 30, 40, 60, 70) in pairs directly opposite one another.

4. Fence post according to any one of claims 1 to 3, **characterised in that** the upright rods (11', 12) of the post (50) diverge downward from each other.

5. Fence post according to any one of claims 1 to 3 **characterised in that** the upright rods (11, 12) of the post (50) are parallel to each other.

6. Fence post according to any one of claims 1 to 5, **characterised in that** at least one limb (10', 30", 40") of the bracket (10) does not extend horizontally.

7. Fence post according to any one of claims 1 to 6, **characterised in that** the brackets (60, 70) are bent into a U-shape.

8. Fence post according to any one of claims 1 to 6, **characterised in that** the brackets (10, 30, 40) are bent into a V-shape.

9. Fence post according to claims 7 or 8, **characterised in that** the brackets (10, 60) extend symmetrically to a horizontal plane.

10. Fence post according to any one of claims 1 to 9, **characterised in that** in the case of mesh panels (20) providing horizontal rods (2), the horizontal rods (2) can be supported on at least some of the ends (3') of the brackets (10, 30, 40, 60, 70) projecting over the front side (13) of the post (50).

11. Fence post according to any one of claims 1 to 10, **characterised in that** the ends (3') of the limbs (10', 30', 60') of the brackets (10, 30, 40, 60, 70) are bent to form an upright eye (53), of which the free limbs (54) form a diagonal member (5) directed downward towards the front side (13) of the post (50), by means of which diagonal member, the horizontal rods (2) can be pressed in the manner of a wedge against the front side of the post (50).

12. Fence post according to claim 11, **characterised in that** clamping elements (15) are provided by means of which the horizontal rods (2) can be pressed down or drawn down onto the projecting ends (3') of the brackets (10, 30, 40, 60, 70).

13. Fence post according to any one of claims 1 to 12, **characterised in that** the upright rods (11", 12") provide a flat cross section standing with its larger dimension perpendicular to the mesh plane.

14. Fence post according to any one of claims 1 to 13, **characterised in that** at least one oblong fastening piece (80), which is upright in the fastening position, is provided for the mesh panels (20), which fastening piece is supported subject to a vertical pressing force (90) from below, with its upper end against an upper free end (3') of a limb, which fastening piece is tightened in its central area against the front side of the post (15) by means of a screw (85), and which rests subject to the vertical pressing force (91) from above with its lower end on a horizontal rod (2) resting on the adjacent free end (3') of a limb below.

15. Fence post according to claim 14, **characterised in that** the fastening piece (80) can be changed in shape by means of the screw (85) from an initial condition which is arched or angled in a bracket-like manner away from the front side of the fence post (50), into an extended fastening condition.

16. Fence post according to claims 14 or 15, **characterised in that** the fastening piece (80) provides a rounded recess (89) at its upper edge to grip under the upper free end (3').

17. Fence post according to any one of claims 14 to 16, **characterised in that** the fastening piece (80) provides at its lower end a foot (82) widened perpendicular to the mesh panel (20), which foot rests on the upper side of the horizontal rod (2) there.

18. Fence post according to any one of claims 14 to 17, **characterised in that** the fastening piece (80) provides a flat steel section (81).

19. Fence post according to claim 18, **characterised in that** the flat steel section (81) provides an approximately central perforation (84) for the insertion of the screw (85).

## Revendications

1. Poteau de clôture (50) pour une clôture (100), permettant de réaliser un cloisonnement et une séparation, formé de panneaux de grille (20), de forme rigide, qui se croisent et sont reliés aux points d'intersection de tiges de grille (1, 2), reliées les unes aux autres,
- comportant des éléments de fixation (3) prévus sur le poteau (50), en des points répartis sur la hauteur du poteau de grille (50), et permettant de fixer les panneaux de grille (20) au niveau du poteau (50) entre eux et la face avant (13) du poteau (50),
- le poteau (50) étant formé de panneaux de grille étroits, verticaux, essentiellement perpendiculaires à la surface de la grille, dans lesquels se trouvent des tiges (11, 11', 12) verticales situées dans un premier plan et d'autres tiges dans un plan parallèle, croisant les tiges verticales, en étant reliées à celles-ci aux points d'intersection, dont parmi les autres tiges au moins quelques-unes forment des étriers (10, 30, 40, 60, 70) plans, et constituent avec leurs deux extrémités libres (3') de leur branches, en position d'utilisation, des éléments de fixation, dépassant vers l'avant de la face avant (13) du poteau de clôture et y constituent les éléments de fixation,
**caractérisé en ce que**
les branches (10', 30', 60') des étriers (10, 30, 40, 60, 70) sont dans un plan vertical et les éléments de fixation (3, 3,...) sont superposés verticalement.

2. Poteau de clôture selon la revendication 1,
**caractérisé en ce que** les tiges verticales (11, 12) du poteau (50) ne sont prévues que d'un côté des étriers (10, 30, 40, 60, 70).

3. Poteau de clôture selon la revendication 1,
**caractérisé en ce que**
les tiges verticales (11, 11 ; 12, 12) du poteau de clôture (50) sont prévues des deux côtés des étriers (10, 30, 40, 60, 70) de façon opposée directement par paires.

4. Poteau de clôture selon l'une des revendications 1 à 3,
**caractérisé en ce que**
les tiges verticales (11', 12) du poteau de clôture (50) s'écartent vers le bas.

5. Poteau de clôture selon l'une des revendications 1 à 3,
**caractérisé en ce que**
les tiges verticales (11, 12) du poteau de clôture (50) sont parallèles.

6. Poteau de clôture selon l'une des revendications 1 à 5,
**caractérisé en ce qu'**
au moins une branche (10', 30", 40") de l'étrier (10) n'est pas horizontale.

7. Poteau de clôture selon l'une des revendications 1 à 6,
**caractérisé en ce que**
les étriers (60, 70) sont cintrés en forme de U.

8. Poteau de clôture selon l'une des revendications 1 à 6,
**caractérisé en ce que**
les étriers (10, 30, 40) sont pliés en forme de V.

9. Poteau de clôture selon l'une des revendications 7 ou 8,
**caractérisé en ce que**
les étriers (10, 60) sont symétriques par rapport à un plan horizontal.

10. Poteau de clôture selon Tune des revendications 1 à 9,
**caractérisé en ce que**
pour des panneaux de grille (20) comportant des tiges horizontales (2), ces tiges (2) sont mises en appui sur au moins quelques extrémités (3') des étriers (10, 30, 40, 60, 70), dépassant vers l'avant par rapport au côté avant (13) des poteaux (50).

11. Poteau de clôture selon l'une des revendications 1 à 10,
**caractérisé en ce que**
les extrémités (3') des branches (10', 30', 60') des étriers (10, 30, 40, 60, 70) qui dépassent la face avant (13), sont repliées pour former une boucle relevée (53) dont les branches libres (54) forment des rampes (5) dirigées dans le plan de la boucle, vers le bas, contre la face avant (13) du poteau (50), rampes à l'aide desquelles les tiges horizontales (10) peuvent être poussées à la manière de coins contre le côté avant (13) des poteaux (50).

12. Poteau de clôture selon la revendication 11,
**caractérisé en ce que**
les organes d'enfoncement (15) sont prévus à l'aide desquels les tiges horizontales (2) peuvent être enfoncées sur les extrémités en saillie (3') des étriers (10, 30, 40, 60, 70) ou être tirées contre ceux-ci.

13. Poteau de clôture selon l'une des revendications 1 à 12,
**caractérisé en ce que**
les tiges verticales (11", 12") ont une section de surface perpendiculaire à la plus grande dimension du plan de la grille.

14. Poteau de clôture selon l'une des revendications 1 à 13,
**caractérisé par**
au moins une pièce de fixation (80) allongée, verticale en position de fixation, prévue pour les panneaux de grille (20), et qui s'appuie par l'extrémité supérieure, sous l'effet d'une poussée verticale (90), par en-dessous, contre l'extrémité supérieure libre (3') d'une branche, en étant tirée dans la zone centrale à l'aide d'une vis (85) contre la face avant du poteau (50) et s'appuyant avec son extrémité inférieure, sous l'effet d'une poussée verticale (91) par le dessus sur une tige horizontale (2) appuyée contre l'extrémité libre voisine inférieure (3') d'une branche.

15. Poteau de clôture selon la revendication 14,
**caractérisé en ce que**
la pièce de fixation (80) est obtenue à partir d'un état initial bombé ou plié en forme d'étrier à partir de la face avant du poteau de clôture (50), par la vis (85) dans un état de fixation tendu.

16. Poteau de clôture selon la revendication 14 ou 15,
**caractérisé en ce que**
la pièce de fixation (80) comporte à son extrémité supérieure une cavité arrondie (89) pour venir en dessous de l'extrémité supérieure libre (3').

17. Poteau de clôture selon les revendications 14 à 16,
**caractérisé en ce que**
la pièce de fixation (80) comporte, à l'extrémité inférieure, un pied (82) élargi perpendiculairement au panneau de grille (20), et qui vient sur le côté supérieur de la tige horizontale (2) correspondante.

18. Poteau de clôture selon les revendications 14 à 17,
**caractérisé en ce que**
la pièce de fixation (80) comporte un élément en acier plat (81).

19. Poteau de clôture selon la revendication 18,
**caractérisé en ce que**
le segment d'acier plat (81) présente, sensiblement au milieu, un perçage (84) pour la vis (85).
